# FASCICULE DE BREVET EUROPEEN

(11) **EP 0 020 218 B1**
(45) Date de publication et mention de la délivrance du brevet: **11.05.1983**
(21) Numéro de dépôt: 80400648.4
(22) Date de dépôt: 12.05.1980
(51) Int. Cl.: H01J 23/027

(54) **Collecteur déprimé à plusieurs étages, refroidi par rayonnement, pour tube hyperfréquence, et tube hyperfréquence comportant un tel collecteur**
Strahlungsgekühlter, mit erniedrigtem Potential vorgespannter Mehrstufenkollektor für eine Mikrowellenröhre und Mikrowellenröhre mit einem solchen Kollektor
Radiation-cooled multistage depressed collector for a microwave tube and microwave tube comprising such a collector

(30) Priorité: 23.05.1979 FR 7913202
(43) Date de publication de la demande: 10.12.1980
(73) Titulaire: THOMSON-CSF, 75008 Paris (FR)
(72) Inventeur: Gosset, Philippe, F-75360 Paris Cedex 08 (FR); Ribout, Pierre, F-75360 Paris Cedex 08 (FR)
(74) Mandataire: Bénichou, Robert

## Description

La présente invention concerne un collecteur déprimé à plusieurs étages, refroidi par rayonnement, pour tube hyperfréquence. Elle concerne également les tubes hyperfréquences comportant un tel collecteur.

Le fonctionnement des tubes hyperfréquences, tels que les klystrons ou les tubes à onde progressive, est basé sur un échange d'énergie entre un faisceau électronique et une onde électromagnétique hyperfréquence. Le collecteur de ces tubes reçoit donc, à la fraction d'énergie transmise à l'onde hyperfréquence près, toute l'énergie du faisceau électronique et la dissipe sous forme de chàleur. Il faut essayer de diminuer cette énergie dissipée, d'une part, pour réduire les difficultés associées à l'évacuation de la chaleur, et d'autre part, pour augmenter le rendement des tubes.

Une solution connue pour diminuer l'énergie consiste à utiliser un collecteur déprimé à plusieurs étages, comportant plusieurs électrodes portées à des potentiels décroissants et de valeurs inférieures à celles du potentiel de la ligne à retard, dans le cas d'un tube progressive, ou à celle des cavités, dans le cas d'un klystron. Il s'effectue alors un tri des électrons en fonction de leur énergie et les électrons sont ainsi collectés au potentiel le plus bas possible.

On connaît par la demande de brevet allemand 2.636.913, un collecteur déprimé à plusieurs étages comportant une enveloppe isolante 17.

Les électrodes 1 à 5 de ce collecteur sont portées par des tiges 14 recouvertes d'isolants 10 et ces tiges sont fixées à l'enveloppe 17 par l'intermédiaire d'une bride de support 12. Des lames élastiques 21 servant d'amortisseurs sont en outre disposées entre l'enveloppe et celle des électrodes 1 à 5 qui est la plus éloignée de la bride 12.

L'évacuation de la chaleur des électrodes vers l'enceinte se fait donc très mal dans ce type de collecteur.

La présente invention concerne un collecteur déprimé à plusieurs étages, refroidi par rayonnement, notamment pour tube hyperfréquence, et comportant une enceinte à vide en matériau isolant, de forme sensiblement cylindrique, ainsi que plusieurs électrodes placées sur le trajet du faisceau électronique et portées à des potentiels différents, caractérisé en ce que les électrodes en question sont fixées sur l'enceinte à vide par l'intermédiaire de supports métalliques.

Le collecteur selon l'invention présente l'avantage d'être bien refroidi, uniquement par rayonnement, ce qui est intéressant pour les applications spatiales. Ainsi dans un mode de réalisation préféré où les supports des électrodes sont brasés sur l'enceinte à vide, la température des électrodes n'est que d'environ 100 °C au-dessus de la température de l'enceinte, alors qu'elle est de 300 à 400 °C au-dessus de la température de l'enceinte pour le collecteur selon l'art connu dont il a été question précédemment.

Le collecteur selon l'invention présente également l'avantage d'être complètement isolé électriquement et d'être de montage facile.

D'autres objets, caractéristiques et résultats de l'invention ressortiront de la description suivante, donnée à titre d'exemple non limitatif et illustrée par les figures annexées qui représentent :
- les figures 1, 4 et 5, des modes de réalisation, vus en coupe longitudinale, d'un collecteur selon l'invention ;
- les figures 2 et 3, deux modes de réalisation, vus en coupe transversale, d'un collecteur selon l'invention.

Sur les différentes figures, les mêmes repères désignent les mêmes éléments, mais, pour des raisons de clarté, les cotes et proportions des différents éléments ne sont pas respectées.

La figure 1 représente un mode de réalisation, vu en coupe longitudinale selon l'axe de révolution 00', d'un collecteur selon l'invention. Sur les figures 1, 4 et 5, on n'a représenté que la moitié de la coupe longitudinale selon l'axe 00' du collecteur selon l'invention. L'enceinte à vide 1 du collecteur est un cylindre en matériau isolant. Le collecteur selon l'invention est un collecteur déprimé, à plusieurs étages, qui comporte donc plusieurs électrodes 2 placées sur le trajet d'un faisceau électronique et portées à des potentiels différents. Les électrodes 2 sont fixées sur l'enceinte à vide 1 par l'intermédiaire de supports métalliques 3. Dans l'exemple représenté sur la figure 1, les électrodes sont fixées sur les supports 3 par des vis 8. La géométrie des électrodes 2 permet d'éviter, de façon connue, l'émission par les électrodes d'électrons secondaires vers le reste du tube et permet aussi de protéger l'enceinte isolante 1, notamment contre les vaporisations métalliques.

Sur la figure 1, les supports métalliques 3 sont brasés sur l'enceinte en matériau isolant par une brasure à haute température 4 qui permet d'améliorer la liaison thermique entre les électrodes 2 et l'enceinte à vide 1.

L'enceinte à vide 1 est généralement en céramique et de préférence en alumine. L'alumine présente en effet, dans le domaine de température considéré, une bonne absorption et une bonne émissivité de l'ordre de 0,8, sans nécessiter de traitement comme c'est le cas lorsqu'on utilise une enceinte en acier inoxydable.

Le collecteur selon l'invention présente l'avantage d'être entièrement isolé électriquement ; d'autre part, il permet une bonne évacuation par conduction thermique de la puissance dissipée sur les électrodes vers l'enceinte, qui assure donc à la fois l'isolement et le rayonnement de la puissance.

Dans le mode de réalisation de l'invention représenté sur la figure 1, les supports métalliques sont donc préalablement brasés sur l'enceinte à vide, puis, les électrodes 2 sont mises en place. La mise en place des électrodes, qui ont généralement pour axe de révolution l'axe de l'enceinte, peut se faire de différentes façons et les figures 2, 3 et 4 représentent de façon non limitative trois possibilités de mise en place des électrodes.

Sur les figures 2 et 3, le collecteur selon l'invention est représenté vu en coupe transversale. Sur la figure 2, les supports métalliques 3 sont constitués par des bossages brasés sur l'enceinte à vide 1. Les électrodes 2 comportent des échancrures 6 correspondant aux bossages qui permettent leur mise en place. Sur la figure 3, les supports métalliques 3 sont constitués par des anneaux, de mêmes diamètres et échancrés. Comme dans le cas de la figure 2, les électrodes 2 comportent des échancrures 6 alternant avec celles des anneaux et qui permettent leur mise en place. Sur les figures 2 et 3, on a seulement représenté le diamètre externe d'une électrode 2 présentant des échancrures.

La figure 4 représente un mode de réalisation, vu en coupe longitudinale selon l'axe de révolution 00', d'un collecteur selon l'invention. Les vis de fixation des électrodes 2 sur les supports 3 ne sont pas représentées. Sur la figure 4, les supports métalliques 3 sont constitués par des anneaux, de diamètre interne croissant en fonction de leur distance au fond de l'enceinte 7. Le diamètre externe des électrodes 2 croît également en fonction de cette distance ce qui permet leur mise en place.

Les trois modes de réalisation de l'invention représentés sur les figures 2, 3 et 4 peuvent être utilisés lorsque les supports métalliques 3 sont brasés sur l'enceinte 1, comme c'est le cas sur la figure 1, ou lorsque les supports métalliques 3 sont fixés mécaniquement sur l'enceinte 1.

En effet, lorsque les électrodes sont constituées d'un matériau ayant une bonne émissivité, tel que le graphite pyrolytique, n'est pas nécessaire d'établir un bon contact thermique entre les supports métalliques et l'enceinte, et donc, il n'est pas nécessaire de braser les supports métalliques sur l'enceinte. Les supports métalliques peuvent être alors simplement fixés mécaniquement sur l'enceinte.

La figure 5 représente un mode de réalisation non limitatif, vu en coupe longitudinale selon l'axe de révolution 00' d'un collecteur selon l'invention dans le cas pu les supports métalliques 3 sont fixés mécaniquement sur l'enceinte 1. Dans ce cas, puisqu'il n'y a pas de brasure haute température, les électrodes sont d'abord fixées sur les supports métalliques, puis, les supports sont fixés mécaniquement sur l'enceinte dont le diamètre interne augmente de façon discontinue en fonction de la distance au fond de l'enceinte, au moyen par exemple de joncs métalliques élastiques 5, comme représenté sur la figure 5. Le montage des électrodes est ainsi réalisé très simplement.

Le fond 7 de l'enceinte à vide 1 peut être réalisé en un matériau différent de l'isolant constituant le reste de l'enceinte. Le fond 7 de l'enceinte peut être métallique, il peut aussi être relié à un queusot ou comporter des orifices permettant l'alimentation en tension du tube.

Dans un autre mode de réalisation de l'invention qui n'est pas représenté sur les figures, les supports métalliques sont constitués par le prolongement des électrodes qui sont donc métalliques dans ce cas et les électrodes peuvent donc être fixées directement de façon mécanique sur i'enceinte à vide.

## Revendications

1. Collecteur déprimé à plusieurs, étages, refroidi par rayonnement, pour tube hyperfréquence, comportant, à l'intérieur d'une enceinte à vide de forme sensiblement cylindrique et constituée d'un matériau isolant, pl'usiéurs électrodes placées sur le trajet du faisceau éléctroni- que du tube et portées à des potentiels différents, caractérisé en ce que les électrodes (2) sont fixées sur l'enceinte à vide (1) par l'intermédiaire de supports métalliques (3).

2. Collecteur selon la revendication 1, caractérisé en ce que les supports métalliques (3) sont brasés sur l'enceinte (1) en matériau isolant.

3. Collecteur selon la revendication 1, caractérisé en ce que les supports métalliques (3) sont fixés mécaniquement sur l'enceinte (1) en matériau isolant.

4. Collecteur selon l'une des revendications 1, 2 ou 3, caractérisé en ce que les supports métalliques (3) sont des anneaux, de diamètre interne croissant en fonction de leur distance au fond de l'enceinte et en ce que le diamètre externe des électrodes (2), qui ont pour axe de révolution l'axe de l'enceinte, croît également en fonction de cette distance.

5. Collecteur selon l'une des revendications 1, 2 ou 3, caractérisé en ce que les suppots métalliques (3) sont des anneaux échancrés, de mêmes diamètres, et en ce que les électrodes (2), qui ont pour axe de révolution l'axe de l'enceinte, comportent des échancrures alternant avec cet- les des anneaux.

6. Collecteur selon l'une des revendications 1, 2 ou 3, caractérisé en ce que les supports métalliques (3) sont constitués par des bossages fixés sur l'enceinte à vide (1) et en ce que les électrodes (2) qui ont pour axe de révolution l'axe de l'enceinte, comportent des échancrures correspondant aux bossages.

7. Collecteur selon la revendication 3, caractérisé en ce que les supports métalliques (3) sont fixés mécani^{q}uement.sur l'enceinte (1), dont le diamètre interne augmente de façon discontinue en fonction de la distance au fond de l'enceinte, par des joncs métalliques élastiques (5).

8. Collecteur selon la revendication 3, caractérisé en ce que les supports métalliques sont constitués par le prolongement des électrodes.

9. Collecteur selon l'une des revendications 1 à 8, caractérisé en ce que l'enceinte à vide (1) est en céramique.

10. Tube hyperfréquence, caractérisé en ce qu'il comporte un collecteur selon l'une des revendications 1 à 9.

## Claims

1. Radiation-cooled multistage depressed collector for a microwave tube, comprising a plurality of electrodes inside a substantially cylindrical vacuum envelope formed of an insulating material, located on the trajectory of the electron beam of the tube and connected to different potentials, characterized in that the electrodes (2) are secured to the vacuum envelope (1) through metallic fixtures (3).

2. Collector in accordance with claim 1, characterized in that the metallic fixtures (3) are brazed to the envelope (1) of insulating material.

3. Collector in accordance with claim 1, characterized in that the metallic fixtures (3) are mechanically secured to the envelope (1) of insulating material.

4. Collector in accordance with any of claims 1, 2 and 3, characterized in that the metallic fixtures (3) are rings having inner diameters increasing in dependence on their distances from the bottom of the envelope, and in that the outer diameter of the electrodes (2) the axes of revolution of which are coincident with the axis of the envelope, also increase in dependence on this distance.

5. Collector in accordance with any of claims 1, 2 and 3, characterized in that the metallic fixtures (3) are recessed rings of the same diameters and in that the electrodes (2), the revolution axes of which are coincident with the axis of the envelope, comprise recesses alternating with those of the rings.

6. Collector in accordance with any of claims 1, 2 and 3, characterized in that the metallic fixtures (3) are formed by protuberances secured to the vacuum envelope (1) and in that the electrodes (2), the revolution axes of which are coincident with the axis of the envelope, comprise recesses corresponding to the protuberances.

7. Collector in accordance with claim 3, characterized in that the metallic fixtures (3) are mechanically secured to the envelope (1) through resilient metallic rings (5), the inner diameter of the envelope increasing discontinuously in dependence on the distance from the bottom of the envelope.

8. Collector in accordance with claim 3, characterized in that the metallic fixtures are formed by extensions of the electrodes.

9. Collector in accordance with any of claims 1 to 8, characterized in that the vacuum envelope (1) is of ceramic material.

10. Microwave tube, characterized in that it comprises a collector in accordance with any of claims 1 to 9.

## Patentansprüche

1. Strahlungsgekühlter, auf erniedrigtes Potential vorgespannter Mehrstufenkollektor für eine Mikrowellenröhre mit mehreren im Inneren einer Vakuumhülle im wesentlichen zylindrischer Form aus Isoliermaterial auf der Bahn des Elektronenbündels der Röhre angeordneten Elektroden, die auf verschiedene Potentiale gelegt sind, dadurch gekennzeichnet, daß die Elektroden (2) an der Vakuumhülle (1) über Metallhalterungen (3) befestigt sind.

2. Kollektor nach Anspruch 1, dadurch gekennzeichnet, daß die Metallhalterungen (3) an der Hülle (1) aus Isoliermaterial hartverlötet sind.

3. Kollektor nach Anspruch 1, dadurch gekennzeichnet, daß die Metallhalterungen (3) an der Hülle (1) aus Isoliermaterial mechanisch befestigt sind.

4. Kollektor nach einem der Ansprüche 1, 2 und 3, dadurch gekennzeichnet, daß die Metallhalterungen (3) Ringe sind, deren Innendurchmesser in Funktion von ihrem Abstand vom Boden der Hülle zunimmt, und daß der Außendurchmesser der Elektroden (2), deren Umdrehungskörperachse mit der Achse der Hülle übereinstimmt, ebenfalls in Funktion von dieser Entfernung zunimmt.

5. Kollektor nach einem der Ansprüche 1, 2 und 3, dadurch gekennzeichnet, daß die Metallhalterungen (3) mit Aussparungen versehene Ringe desselben Durchmessers sind und daß die Elektroden (2), deren Umdrehungskörperachse mit der Achse der Hülle übereinstimmt, Aussparungen aufweisen, die mit denen der Ringe abwechseln.

6. Kollektor nach einem der Ansprüche 1, 2 und 3, dadurch gekennzeichnet, daß die Metallhalterungen (3) durch an der Vakuumhülle (1) befestigte Erhebungen gebildet sind und daß die Elektroden (2), deren Umdrehungskörperachse mit der Achse der Hülle übereinstimmt, Aussparungen aufweisen, die den Erhebungen entsprechen.

7. Kollektor nach Anspruch 3, dadurch gekennzeichnet, daß die Metallhalterungen (3) an der Hülle (1), deren Innendurchmesser diskontinuierlich in Abhängigkeit von der Entfernung zum Boden der Hülle zunimmt, durch elastische Metallringe (5) mechanisch befestigt sind.

8. Kollektor nach Anspruch 3, dadurch gekennzeichnet, daß die Metallhalterungen durch die Verlängerung der Elektroden gebildet sind.

9. Kollektor nach einem der Ansprüche 1 bis 8, dadurch gekennzeichnet, daß die Vakuumhülle (1) aus Keramik gebildet ist.

10. Mikrowellenröhre, dadurch gekennzeichnet, daß sie einen Kollektor nach einem der Ansprüche 1 bis 9 enthält.
